# EUROPÄISCHE PATENTSCHRIFT

(11) **EP 3 282 178 B1**
(45) Veröffentlichungstag und Bekanntmachung des Hinweises auf die Patenterteilung: **29.04.2020**
(21) Anmeldenummer: 17185403.7
(22) Anmeldetag: 08.08.2017
(51) Int. Cl.: F21S 8/08, F21V 21/08, H01R 13/627, H01R 13/633

(54) **STECKVERBINDUNG FÜR EINEN LAMPENKÖRPER**
CONNECTOR FOR A LAMP BODY
CONNECTEUR POUR UN CORPS DE LA LAMPE

(30) Priorität: 10.08.2016 CH 10262016
(43) Veröffentlichungstag der Anmeldung: 14.02.2018
(73) Patentinhaber: S-TEC electronics AG, 6314 Unterägeri (CH)
(72) Erfinder: Oberhänsli, René F., 6314 Unterägeri (CH); Hug, Andreas, 5444 Künten (CH)
(74) Vertreter: Spierenburg, Pieter

(56) Entgegenhaltungen:
- EP-A2- 2 642 613
- US-A- 6 074 235
- US-A1- 2006 274 519

## Beschreibung

### TECHNISCHES GEBIET

Die Erfindung betrifft eine Steckverbindung für einen Lampenkörper nach dem Oberbegriff des Patentanspruchs 1.

### STAND DER TECHNIK

Steckverbindungen für einen Lampenkörper sind allgemein bekannt, die ein erstes Verbindungsteil mit einem Steckerteil und ein zweites Verbindungsteil mit einem Buchsenteil aufweisen, wobei das erste Verbindungsteil mit dem zweiten Verbindungsteil mechanisch koppelbar und gleichzeitig der Steckerteil mit dem Buchsenteil elektrisch verbindbar ist.

Beispielsweise ist aus GB-A-1,043,936 eine Steckverbindung bekannt, bei welcher eine Wandplatte mit einer U-förmig aufstehenden Seitenwand vorgesehen ist, auf welcher ein Buchsenteil befestigt ist, und eine Schiebeplatte mit einer aufstehenden Vorderwand vorgesehen ist, auf welcher ein Steckerteil befestigt ist. Die Wandplatte und die Schiebeplatte weisen zusammenwirkenden Führungen auf, so dass die Schiebeplatte nach dem Ineinanderschieben und gleichzeitigen Verbinden des Steckerteils mit dem Buchsenteils von der Wandplatte festgehalten wird. In dieser Position ist die Schiebeplatte mit einer Schraube an der Wandplatte befestigt. Ferner ist ein kastenförmiger Rahmen vorgesehen, welche die montierten Schiebeplatte und die Wandplatte umgibt.

Aus DE-A-36 25 66 ist ferner eine Steckverbindung mit einer Befestigungsplatte und einem Lampenkörper bekannt, bei welcher Ansätze des Lampenkörpers in Schlitze der Befestigungsplatte eingreifen. An der Befestigungsplatte ist ein Steckverbinder und am Lampenkörper ist eine Federleiste vorgesehen. Der Lampenkörper wird auf die Befestigungsplatte geschoben, so dass gleichzeitig eine mechanische und eine elektrische Verbindung zwischen der Befestigungsplatte und dem Lampenkörper entsteht. Es ist ferner eine Rastklinke an der Befestigungsplatte vorgesehen, welche in eine Rastausnehmung des Lampenkörpers eingreift. Des Weiteren durchgreift eine Sperrschraube eine der Ausnehmungen zwischen den Ansätzen der Befestigungsplatte, so dass der Lampenkörper ohne Werkzeug nicht von der Befestigungsplatte gelöst werden kann.

Ferner ist eine Montagevorrichtung für eine Leuchte aus EP-A-0 777 079 bekannt, die ein an ener Wand oder Decke anbringbares Befestigungsteil und eine an diesem Befestigungsteil anbringbare Leuchtenarmatur aufweist. Die mechanische Verbindung von Befesttigungsteil und Leuchtenarmatur umfasst eine Zwangsführung durch Führungseinrichtungen des Befestigungsteils und Führungselemente der Leuchtenarmatur, wobei beim Verschieben der Leuchtenarmatur gegenüber dem Befestigungsteil gleichzeitig eine mechanische als auch eine elektrische Verbindung zwischen einem Steckerteil und einem Buchsenteil hergestellt wird. Nachdem die Leuchtenarmatur in das Befestigungsteil hineingeschoben ist, wird die Leuchtenarmatur mit einer Schraube in einer Gewindebohrung des Befestigungsteils fixiert.

Des Weiteren beschreibt US 2006/0274519 A1 ein Aufhängungssystem für einen Deckenventilator, wobei ein Stecker waagerecht zu einer Steckdose bewegt wird, um eine elektrische Kontaktverbindung herzustellen. Die Steckdose ist auf einer Montageplatte für die Decke und der Stecker auf einer Montageplatte für den Ventilator vorgesehen, wobei der Stecker auf einer Schiebeplatte angeordnet ist. Die Schiebeplatte dient zur Verrastung mit der Montageplatte für die Decke.

Bei den obigen bekannten Steckverbindungen weisen alle zwei Führungen auf, welche senkrecht zu einander ausgerichtet sind: die zwei Teile müssen zunächst auf einander ausgerichtet und das Teil am Lampenkörper senkrecht zum anderen Teil gedrückt werden, bevor die beiden Teile waagerecht zusammengeschoben werden können. Deshalb braucht es beide Hände und einiges Geschick, um die beiden Teile richtig mechanisch und elektrisch zusammenzubringen.

EP 2 642 613 A2 beschreibt ein Leuchtenmontagesystem zur Halterung und elektrischen Kontaktierung einer Decken- oder Wandleuchte. Es ist ein erstes Montageteil mit zwei als Zapfen ausgebildeten Zentriermittel und ein zweites Montagemittel mit zwei als Aufnahmemittel für die Zapfen vorgesehen. Ferner weist das erste Montageteil elektrische Kontaktierungsmittel und das zweite Montagemittel elekrrische Kontakierungsmittel auf. Die Kontaktierungsmittel und können mechanisch eingekoppelt werden, so dass eine elektrische Kontaktierung erfolgt. Wie mit Bezug auf die Figuren 3a und 3b beschrieben wird, findet zunächst eine Zentrierung der Montageteile relativ zueinander über die Zapfen und die Aufnahmemittel statt. Erst wenn das erste und zweite Montageteil in Montagerichtung noch weiter aufeinander zu bewegt werden, koppeln die Kontaktierungsmittel ein. Figur 3b zeigt die Situation beim Einkoppeln der Kontaktierungsmittel. Die vorrangige Zentrierung der Montageteile mittels der Zapfen und der Aufnahmemittel soll notwendig sein, um eine Beschädigung der Kontaktierungsmittel zu verhindern.

US 6 074 235 A beschreibt ferner einen elektrischen Stecker, der ein Gehäuse mit elektrischen Steckkontakten aufweist und an einer Printplatte befestigt ist. Am Gehäuse sind zwei Zentrierzapfen befestigt. Ferner ist eine elektrische Steckdose mit einem Gehäuse und elektrischen Gegenkontakten oder Buchsen vorgesehen, die mit dem Stecker eine elektrische Verbindung herstellen kann. Das Gehäuse der Steckdose ist mit zwei Buchsen versehen, die zur Aufnahme der Zentrierzapfen dienen. Auch hier soll zunächst eine mechanische Ausrichtung durch die Zentrierzapfen in die Buchsen erfolgen, bevor eine elektrische Verbindung zwischen den Steckkontakten und den Gegenkontakten oder Buchsen erfolgt. Die Steckerteile sind verschieden lang, um eine gestaffelte elektrische Verbindung der Steckerteile mit den elektrischen Buchsen zu ermöglichen.

### AUFGABE DER ERFINDUNG

Der vorliegenden Erfindung liegt nun die Aufgabe zugrunde, eine Steckverbindung für einen Lampenkörper anzugeben, die eine sehr leichte Kopplung der beiden Teile bei gleichzeitiger mechanischer Kopplung und elektrischer Verbindung ermöglicht und die Kopplung ohne Werkzeuge wieder gelöst werden kann.

### LÖSUNG DER ERFINDUNG

Diese Aufgabe wird durch eine Steckverbindung für einen Lampenkörper mit den Merkmalen des Patentanspruchs 1 gelöst.

Die Erfindung hat den Vorteil, dass die Kopplung der Steckverbindung einhändig mit einer einzigen eindimensionalen Bewegung durchgeführt werden kann.

Die erfindungsgemässe Steckverbindung für einen Lampenkörper weist ein erstes Verbindungsteil mit einem Buchsenteil und ein zweites Verbindungsteil mit einem Steckerteil auf, wobei das zweite Verbindungsteil mit dem ersten Verbindungsteil mechanisch koppelbar und gleichzeitig der Steckerteil mit dem Buchsenteil elektrisch verbindbar ist. Die Steckverbindung weist ferner ausschlieslich eine eindimensionale Führung in Verbindungsrichtung der Steckverbindung und eine manuell lösbare, senkrecht zur Verbindungsrichtung wirkende Rastverbindung auf.

Vorteilhafterweise ist die Rastverbindung von mindestens einem vorstehenden Zentriernocken mit einer seitlichen Einbuchtung am ersten Verbindungsteil und von einer Bohrung und einem Federelement am zweiten Verbindungselement gebildet ist, derart dass bei der mechanischen Kopplung das Federelement in die Einbuchtung des Zentriernockens einrastet, wobei ein Betätigungsmittel am Federelement vorgesehen ist, um die Rastverbindung zu lösen.

Ferner kann das Federelement als U-förmige Spange ausgebildet sein, welche in einer U-förmigen Ausfräsung im zweiten Verbindungsteil gehalten ist.

Das Federelement ist von Vorteil mit einem leicht bombierten Mittelteil versehen, welcher mittig in einer Quernut eines senkrecht dazu stehenden Schiebers gehalten ist, wobei der Schieber mit dem Bestätigungsmittel verbunden ist.

Dabei kann der Schieber mit dem Betätigungsmittel einstückig ausgebildet sein.

Die Rastverbindung kann in einer Variante von mindestens einem vorstehenden Zentriernocken mit einer seitlichen Einbuchtung am ersten Verbindungsteil und von einer Schieberplatte mit einer zugeordneten Öffnung und einem Federelement am zweiten Verbindungsmittel ausgebildet sein, derart dass bei der mechanischen Kopplung die Schieberplatte in die Einbuchtung des Zentriernockens einrastet, wobei ein Betätigungsmittel an der Schieberplatte vorgesehen ist, um die Rastverbindung zu lösen.

Dabei kann das Federelement der Variante von mindestens einer Spiralfeder gebildet sein, welche gegen einen Anschlag in einer Ausfräsung des zweiten Verbindungsteils drückt.

### BESCHREIBUNG DER ERFINDUNG

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: ein erstes Verbindungsteil mit einem Buchsenteil einer ersten Ausführungsform in perspektivischer Darstellung,
- Fig. 2: ein zweites Verbindungsteil mit einem Steckerteil und geschlossenem Rastelement der ersten Ausführungsform in perspektivischer Darstellung,
- Fig. 3: das zweite Verbindungsteil der Figur 2 mit geöffnetem Rastelement in perspektivischer Darstellung,
- Fig. 4: das zweite Verbindungsteil der Fig. 2 mit einer Abdeckung,
- Fig. 5: ein Querschnitt durch die verbundenen und eingerasteten ersten und zweiten Verbindungsteile in geschlossenem Zustand längs der Linie A-A der Figuren 1 und 2,
- Fig. 6: einen Querschnitt durch die verbundenen und eingerasteten ersten und zweiten Verbindungsteile in geschlossenem Zustand längs der Linie B-B der Figuren 1 und 2,
- Fig. 7: ein erstes Verbindungsteil einer Ausführungsform einer nicht unmittelbar zur Erfindung gehörenden Steckverbindung in perspektivischer Darstellung,
- Fig. 8: ein zweites Verbindungsteil der Ausführungsform der Figur 7 in perspektivischer Darstellung,
- Fig. 9: das zweite Verbindungsteil der Ausführungsform der Figur 7 mit entfernter Abdeckung,
- Fig. 10: eine Explosionsdarstellung des zweiten Verbindungsteils der Ausführungsform der Figur 7,
- Fig. 11: eine Deckenleuchte mit der Steckverbindung in perspektivischer Darstellung,
- Fig. 12: das erste Verbindungsteil der ersten Ausführungsform mit einer Abdeckkappe,
- Fig. 13: eine Tischleuchte mit der Steckverbindung in perspektivischer Darstellung,
- Fig. 14: eine Standleuchte mit der Steckverbindung in perspektivischer Darstellung,

- Fig. 15: eine Wandleuchte mit der Steckverbindung in perspektivischer Darstellung, und
- Fig. 16: einen Arbeitstisch mit einer Pultleuchte in abgehobenem Zustand und mit einer Pultleuchte in montiertem Zustand.

Die in den Figuren 7-12, offenbarten Ausführungsformen sind nicht Teil des Erfindungsgegenstands. Sie sind jedoch nützlich, um die Erfindung zu verstehen. In den Figuren sind für dieselben Elemente jeweils dieselben Bezugszeichen verwendet worden und erstmalige Erklärungen betreffen alle Figuren, wenn nicht ausdrücklich anders erwähnt.

In der Figur 1 ist ein erstes Verbindungsteil 1 mit einem Buchsenteil 2 einer ersten Ausführungsform einer Steckverbindung gemäß der Erfindung gezeigt. Das erste Verbindungsteil 1 weist eine Buchsenplatte 3 auf, welche mittig mit einer Längsöffnung 4 versehen ist, wodurch der Buchsenteil 2 hindurchragt und an deren Rückseite der Buchsenteil 2 mittels nicht-ersichtlichen Schrauben befestigt ist. Beidseitig und symmetrisch zum Buchsenteil 2 sind in einem Quadrat vier Bohrungen 5 vorgesehen, die zur Aufnahme von Inbusschrauben (siehe Figur 4) dienen. Ebenfalls symmetrisch zum Buchsenteil 2 sind auf einem grösseren Abstand als die Bohrungen 5 zwei Zentriernocken 6 vorgesehen. Die Zentriernocken 6 sind im unteren Bereich 7 kreiszylindrisch und im oberen Bereich 8 konisch ausgebildet. Im kreiszylindrischen Bereich 8 sind die Zentriernocken 6 mit einer als Ringnut ausgebildeten Einbuchtung 10 versehen, welche zur Aufnahme eines spangenförmigen Federelement (siehe Figur 2) dient. Die Buchsenplatte 3 ist mittels Inbusschrauben 11 beispielsweise auf einem Standfuss 13 festgeschraubt

In den Figuren 2 bis 4 sind ein zweites Verbindungsteil 15 mit einem Steckerteil 16 der ersten Ausführungsform der Steckverbindung gezeigt. Das zweite Verbindungsteil 15 weist eine Steckerplatte 17 auf, welche eine mittige Längsöffnung 18 mit verbreiterten, kreisförmig abgerundeten Enden 19 aufweist. In dieser Längsöffnung 18 ist der Steckerteil 16 mit seiner Befestigungsplatte 14 schwimmend eingelassen (siehe Figur 3). Durch die schwimmende Befestigung kann der Steckerteil 16 eine leichte Auslenkung in longitudinale und in transversale Richtung ausüben. In der STEp001ep

Steckerplatte 17 ist ferner im Randbereich eine U-förmige Ausfräsung 20 vorgesehen, welche zur Aufnahme eines spangenförmigen und U-förmigen Federelements 21 dient. Das Federelement 21 ist stabförmig und weist zwei gerade Beine 22 mit freien Enden 23 und einem leicht bombierten Mittelteil 24 auf, welcher mittig in einer Quernut 25 eines senkrecht dazu stehenden Schiebers 26 mit einem Betätigungsmittel oder Druckknopf 27 liegt. Der Schieber 26 mit dem Druckknopf kann dabei einstückig ausgebildet sein. Auf der Innenseite der U-förmige Ausfräsung 20 sind auf beiden Seiten Sackbohrungen 28 vorgesehen, die zur Aufnahme der Zentriernocken 6 dienen. Beidseitig der mittigen Längsöffnung 18 sind symmetrisch vier Durchgangsbohrungen 29 in der Steckerplatte 17 angebracht. An den vier Eckbereichen 30 der Steckerplatte 17 sind ferner vier Bohrungen 31 vorgesehen, die zur Aufnahme der Inbusschrauben 11 des ersten Verbindungsteils 1 dienen.

In Figur 4 ist eine Abdeckplatte 32 ersichtlich, welche mittels Inbusschrauben 33 in die Durchgangsbohrungen 29 der Steckerplatte 17 eingeschraubt sind. Übereinstimmend mit den Bohrungen 28 der Steckerplatte 17 sind Bohrungen 34 und übereinstimmend mit den Bohrungen 31 der Steckerplatte 17 sind winkelförmige Ausnehmungen 35 in der Abdeckplatte 32 vorgesehen, so dass die Inbussschrauben 11 (siehe Fig. 1) dort aufgenommen werden können. In der Abdeckplatte 32 ist ferner eine Längsöffnung 36 eingelassen, welche der Aussenkontur des Steckerteils 16 mit einem geringen Spiel entspricht. Somit ist die Befestigungsplatte 14 des Steckerteils 16 nur von der Längsöffnung 18 der Steckerplatte 17 und die Aussenkontur des Steckerteils 16 von der Längsöffnung 36 der anschliessenden Abdeckplatte 32 mit einem gewissen Spiel ohne weitere Befestigung festgehalten.

Die Figuren 5 und 6 zeigen nun einen Querschnitt durch den ersten Verbindungsteil 1 und den zweiten Verbindungsteil 15 in zusammengesteckten Zustand. Wie ersichtlich sind die Zentriernocken 6 auf der Rückseite mit einer Inbusschraube 37 an die Buchsenplatte 3 festgeschraubt. Beim Zusammenstecken des ersten Verbindungsteils 1 mit dem zweiten Verbindungsteil 15 dienen die Zentriernocken 6 zur eindimensionalen Führung in Verbindungsrichtung der Steckverbindung. Damit der erste Verbindungteil 1 richtig mit dem zweiten Verbindungsteil 15 zusammengesteckt werden kann, weisen der Buchsenteil 4 und der Steckerteil 16 eine trapezförmige aussere Kontur auf. Ferner sind die Zentriernocken 6 und die Bohrungen 30 leicht assymetrisch in Längsrichtung des Buchsenteils 4 und des Steckerteils 16 ausgerichtet. Ebenfalls ist auf der Buchsenplatte 3 (siehe Fig. 1) und auf der Abdeckplatte 32 (siehe Fig. 4) ein Zeichen 38 in der Form eines V vorgesehen.

Das spangenförmige Federelement 21 wird beim Einstecken über den konischen Bereich 8 der Zentriernocken 6 leicht nach aussen gedrückt und rastet anschliessend in die als Ringnut ausgebildete Einbuchtung 10 der Zentriernocken 6 ein. Es versteht sich, dass auch eine einfache Einbuchtung 10 vorgesehen sein kann, die nur im Bereich der Einrastung des Federelements 21 vorhanden ist. Um diese Einrastung manuell zu lösen, wird der Druckknopf 27 betätigt, d.h. nach innen gedrückt, wie in Figur 3 dargestellt, wodurch die beiden Beine 22 nach aussen bewegt werden und somit die Zentriernocken 6 freigegeben werden. Das zweite Verbindungsteil 15 kann dann einfach vom ersten Verbindungsteil 1 abgehoben werden, so dass gleichzeitig die Steckverbindung zwischen dem Buchsenteil 2 und dem Steckerteil 16 gelöst wird. Somit bildet der Zentriernocken 6 mit der Ringnut 10 und das Federelement 21 eine lösbare Rastverbindung für den ersten Verbindungsteil 1 mit dem zweiten Verbindungsteil 15.

Eine andere Steckverbindung, die nicht unmittelbar zur Erfindung gehört, ist in den Figuren 7 bis 10 dargestellt. Ein erstes Verbindungsteil 40 mit einem Buchsenteil 41 ist aus Figur 7 ersichtlich. Auf einer Buchsenplatte 42 sind zwei Zentriernocken 43 befestigt, welche mit einem längeren kreiszylindrischen unteren Bereich 44 und einem konischen oberen Bereich 45 ausgebildet sind. Zwischen diesen beiden Bereichen 44 und 45 ist eine breite als Ringnut ausgebildete Einbuchtung 46 vorgesehen. In den Figuren 8 bis 10 ist ein zweiter Verbindungsteil 48 mit einem Steckerteil 49 der zweiten Ausführungsform in zusammengebauten Zustand gezeigt. Auf einer Steckerplatte 50 ist eine quaderförmige Ausfräsung 51 vorgesehen, die zur Ausnahme einer quaderförmigen Schieberplatte 52 dient. Wie aus den Figuren 9 und 10 ersichtlich sind im oberen Bereich 53 der Ausfräsung 51 längliche Ausbuchtungen 54 vorgesehen, die als Widerlager und Aufnahme von zwei Spiralfedern 55 dienen. Die Schieberplatte 52 ist im oberen Bereich mit zwei seitlichen Anschlägen 56 für die Spiralfedern 55 und mit einem unteren gekröpften Anschlag 57 für ein Betätigungsmittel oder Druccknopf 58 ausgebildet. Die Schieberplatte 52 weist ferner mittig eine obere Öffnung 60 und eine untere Öffnung 61 auf, welche zu den Zentriernocken 43 ausgerichtet sind und einen Durchmesser von mindestens dem Durchmesser der Zentriernocken 43 aufweisen. Die Steckerplatte 50 ist ferner mit vier Bohrungen (nicht ersichtlich) versehen, durch welche vier Inbusschrauben 62 hindurch gesteckt und in Gewindebohrungen nicht ersichtlich) eines Standrohres 75 hineingeschraubt sind. Um die Inbusschrauben 62 im halbmontierten zweiten Verbindungsteil 48 auf das Standrohr 75 festzuschrauben, sind entsprechende Bohrungen 63 in der Schieberplatte 52 vorgesehen (siehe Figur 9). Eine wannenförmige Abdeckplatte 64, welche den Öffnungen 60 und 61 entsprechende Bohrungen 65 und 66 aufweist, ist mit Inbusschrauben 68 in Gewindebohrungen 69 der Steckerplatte 50 festgeschraubt.

Wie nun aus den Figuren 7 und 8 erkennbar, kann der zweite Verbindungsteil 48 mit dem Steckerteil 49 auf den ersten Verbindungsteil 40 mit dem Buchsenteil 41 aufgesteckt werden. Damit diese Teile 48 und 40 richtig zusammengesteckt werden, sind der Buchsenteil 41 und der Steckerteil 49 am Rand angeordnet. Andererseits sind auch die Zentriernocken 43 auf der Achse senkrecht zum Buchsenteil 41 leicht exzentrisch angeordnet. Das gleiche gilt für die Öffnungen 61 und 62 bzw. die Bohrungen 65 und 66. Die Zentriernocken 43 und die Schieberplatte 52 haben dieselbe Funktion wie bei der ersten Ausführungsform.

In den Figuren 11 bis 16 sind nun verschiedene Anwendungen für die erfindungsgemässe Steckverbindung mit dem ersten und zweiten Verbindungsteil 1 und 15 bzw. 40 und 48 gezeigt.

Figur 11 zeigt eine Deckenleuchte 70 mit einem vierkanten Befestigungsrohr 71, an welchem das zweite Verbindungsteil 15 bzw. 48 befestigt ist. Das erste Verbindungsteil 1 bzw. 40 ist dabei an einer Decke befestigt (nicht dargestellt).

In Figur 12 ist das erste Verbindungsteil 1 mit einer Abdeckung 72 gezeigt, welche nach der Wandmontage des ersten Verbindungsteils 1 darüber geschoben wird. Bei der Ausstattung eines Büroraumes werden die ersten Verbindungsteile 1 an den gewünschten Orten verkabelt und an der Wand oder Decke befestigt und sodann mit den Abdeckungen 72 geschützt, damit mögliche Gipser- und Malerarbeiten fertig gestellt werden können.Erst bei der Endmontage der Leuchten mit dem zweiten Verbindungsteil 15 werden sodann die Abdeckungen 72 entfernt.

In Figur 13 ist eine Tischleuchte 73 mit dem ersten Verbindungsteil 1, der in einem Vierkantrohr 74 untergebracht ist, und dem zweiten Verbindungsteil 15, der an einem vierkanten Standrohr 75 besfestigt ist, gezeigt. Am Standrohr 75 ist ein Lampenkörper 76 befestigt. Das Vierkantrohr 74 ist auf einer Tragplatte 77 befestigt, welche auf einer Tischplatte befestigt werden kann. Die elektrischen Zuleitungen werden in üblicher Art über einen Kabelkanal mit dem ersten Verbindungsteil 1 verbunden (nicht weiter dargestellt).

In Figur 14 ist eine Stehleuchte 80 mit dem ersten Verbindungsteil 1, der in einem Vierkantrohr 81 untergebracht ist, und dem zweiten Verbindungsteil 15, der an einem vierkanten Standrohr 82 befestigt ist, gezeigt. Das Vierkantrohr 81 weist einstückig einen H-förmigen Standfuss 83 auf. Die elektrische Zuleitung wird hier von einem (nicht dargestellten) elektrischen Kabel gebildet.

In Figur 15 ist eine Wandleuchte 85 mit dem ersten Verbindungsteil 1, der an einer Wand befestigt ist (nicht dargestellt), und dem zweiten Verbindungsteil 15, der über einem kurzen vierkanten Anschlussrohr 86 mit einem Lampenkörper 87 befestigt ist, gezeigt.

In Figur 16 ist ein Arbeitstisch 90 mit einer Arbeitsplatte 91 und darin direkt eingelassenen ersten Verbindungsteilen 1 gezeigt. Die Arbeitsleuchten 92 werden sodann je nach Bedarf über die zweiten Verbindungsteilen 15 eingesteckt. Nichtbenutzte erste Verbindungsteile 1 können mit einer (nicht dargestellten) Abdecckappe geschützt werde

In den obengeannten Ausführungen sind das erste Verbindungsteil 1 oder 40 und das zweite Verbindungsteil 2 oder 41 aus Chromstahl mittels Laserstrahl und/oder aus Aluminium durch Fräsen hergestellt. Auch die Zentriernocken 6 oder 43 sind aus Chromstahl gedreht.

Anstelle einer Steckverbindung mit einem Buchsenteil 2 oder 41 und einem Steckerteil 16 oder 49 kann die elektrische Steckverbindung auch von den beiden Zentriernocken 6 oder 45 und nicht dargestellten Gegenkontakten auf dem zweiten Verbindungsteil 15 oder 48 gebildet werden. Auch könnte die Steckverbindung über einen einzelnen Zentriernocken 6 oder 45 mit einer Koaxial-Verbindung hergestellt werden. Da üblicherweise ein hier nicht dargestellter Transformator im Standfuss 13 vorhanden ist, welche eine Gleichspannung von 24 V liefert, ist ein solche Steckverbindung vollkommen ungefährlich. In diesem Fall müssen die Zentriernocken 6 oder 45 mit einer elektrisch isolierenden Material gegenüber dem ersten Verbindungsteil 1 oder 40 befestigt werden.

## Patentansprüche

1. Steckverbindung für einen Lampenkörper, welche ein erstes Verbindungsteil (1) mit einem Buchsenteil (2) und ein zweites Verbindungsteil (15) mit einem Steckerteil (16) aufweist, wobei das zweite Verbindungsteil mit dem ersten Verbindungsteil mechanisch koppelbar und der Steckerteil mit dem Buchsenteil elektrisch verbindbar ist, wobei die Steckverbindung ausschlieslich eine eindimensionale Führung in Verbindungsrichtung der Steckverbindung und eine manuell lösbare, senkrecht zur Verbindungsrichtung wirkende Rastverbindung aufweist, **dadurch gekennzeichnet, dass** das zweite Verbindungsteil (15) eine Steckerplatte (17) mit einer mittigen Längsöffnung (18) aufweist, in welcher der Steckerteil (16) mit seiner Betestigungplatte (14) schwimmend eingelassen ist, damit das zweite Verbindungsteil (15) mit dem ersten Verbindungsteil (1) mechanisch koppelbar und gleichzeitig der Steckerteil mit dem Buchsenteil elektrisch verbindbar ist.

2. Steckverbindung nach Anspruch 1, **dadurch gekennzeichnet, dass** die mittige Längsöffnung (18) verbreiterte, kreisförmig abgerundete Enden (19) aufweist.

3. Steckverbindung nach Anspruch 1 oder 2, **dadurch gekennzeichnet, dass** die Rastverbindung von mindestens einem vorstehenden Zentriernocken (6) mit einer seitlichen Einbuchtung (10) am ersten Verbindungsteil (1) und von einer Bohrung (28) und einem Federelement (21) am zweiten Verbindungselement (15) gebildet ist, derart dass bei der mechanischen Kopplung das Federelement (21) in die Einbuchtung des Zentriernockens (6) einrastet, wobei ein Betätigungsmittel (27) am Federelement (21) vorgesehen ist, um die Rastverbindung zu lösen.

4. Steckverbindung nach Anspruch 3, **dadurch gekennzeichnet, dass** das Federelement als U-förmige Spange (21) gebildet ist, welche in einer U-förmigen Ausfräsung (20) im zweiten Verbindungsteil (15) gehalten ist.

5. Steckverbindung nach Anspruch 4, **dadurch gekennzeichnet, dass** das Federelement mit einem leicht bombierten Mittelteil (24) versehen ist, welcher mittig in einer Quernut (25) eines senkrecht dazu stehenden Schiebers (26) gehalten ist, wobei der Schieber (26) mit dem Bestätigungsmittel (27) verbunden ist.

6. Steckverbindung nach Anspruch 5, **dadurch gekennzeichnet, dass** der Schieber (26) mit dem Betätigungsmittel (27) einstückig ausgebildet ist.

## Claims

1. Plug connection for a lamp body, which has a first connecting part (1) with a socket part (2) and a second connecting part (15) with a plug part (16), wherein the second connecting part can be mechanically coupled to the first connecting part and the plug part can be electrically connected to the socket part, wherein the plug connection exclusively comprises a one-dimensional guide in the connection direction of the plug connection and a manually releasable latching connection acting perpendicularly to the direction of connection, **characterized in that** the second connecting part (15) has a plug plate (17) with a central longitudinal opening (18) in which the plug part (16) is embedded with its fastening plate (14) in a floating manner, so that the second connecting part (15) can be mechanically coupled to the first connecting part (1) and at the same time the plug part can be electrically connected to the socket part.

2. Plug connection according to claim 1, **characterized in that** the central longitudinal opening (18) has widened, circularly rounded ends (19).

3. Plug connection according to claim 1 or 2, **characterized in that** the latching connection is formed by at least one projecting centering cam (6) with a lateral indentation (10) on the first connecting part (1) and by a bore (28) and a spring element (21) on the second connecting element (15), such that during the mechanical coupling the spring element (21) latches into the indentation of the centering cam (6), wherein an actuating means (27) is provided on the spring element (21) in order to release the latching connection.

4. Plug connection according to claim 3, **characterized in that** the spring element is formed as a U-shaped clip (21) which is held in a U-shaped milled recess (20) in the second connecting part (15).

5. Plug connection according to claim 4, **characterized in that** the spring element is provided with a slightly curved central part (24) which is held centrally in a transverse groove (25) of a slider (26) disposed perpendicular thereto, wherein the slider (26) is connected to the actuating means (27).

6. Plug connection according to claim 5, **characterized in that** the slider (26) is integrally formed with the actuating means (27).

## Revendications

1. Connexion par enfichage pour un corps de lampe, laquelle présente une première partie de connexion (1) avec une partie femelle (2) et une deuxième partie de connexion (15) avec une partie mâle (16), la deuxième partie de connexion pouvant être accouplée mécaniquement à la première partie de connexion et la partie mâle pouvant être connectée électriquement à la partie femelle, la connexion par enfichage présentant exclusivement un guidage unidimensionnel dans la direction de connexion de la connexion par enfichage et une liaison par encliquetage agissant perpendiculairement à la direction de connexion et pouvant être libérée manuellement, **caractérisée en ce que** la deuxième partie de connexion (15) présente une plaque de connecteur (17) avec une ouverture longitudinale centrale (18) dans laquelle la partie mâle (16) avec sa plaque de fixation (14) est encastrée de manière flottante, afin que la deuxième partie de connexion (15) puisse être accouplée mécaniquement à la première partie de connexion (1) et qu'en même temps la partie mâle puisse être connectée électriquement à la partie femelle.

2. Connexion par enfichage selon la revendication 1, **caractérisée en ce que** l'ouverture longitudinale centrale (18) présente des extrémités élargies et arrondies en forme de cercle (19).

3. Connexion par enfichage selon la revendication 1 ou 2, **caractérisée en ce que** la liaison par encliquetage est formée par au moins une came de centrage (6) saillante dotée d'un creux latéral (10) sur la première partie de connexion (1) et par un trou (28) et un élément élastique (21) sur le deuxième élément de connexion (15), de telle sorte que, lors de l'accouplement mécanique, l'élément élastique (21) s'engage dans le creux de la came de centrage (6), un moyen d'actionnement (27) étant prévu sur l'élément élastique (21) pour libérer la liaison par encliquetage.

4. Connexion par enfichage selon la revendication 3, **caractérisée en ce que** l'élément élastique est réalisé sous la forme d'une agrafe en forme de U (21) qui est maintenue dans une fraisure en forme de U (20) dans la deuxième partie de connexion (15).

5. Connexion par enfichage selon la revendication 4, **caractérisée en ce que** l'élément élastique est pourvu d'une partie centrale (24) légèrement bombée qui est maintenue au centre dans une rainure transversale (25) d'un coulisseau (26) perpendiculaire à celle-ci, le coulisseau (26) étant relié au moyen d'actionnement (27).

6. Connexion par enfichage selon la revendication 5, **caractérisée en ce que** le coulisseau (26) est réalisé d'une seule pièce avec le moyen d'actionnement (27).
